# FASCICULE DE BREVET EUROPEEN

(11) **EP 1 432 616 B1**
(45) Date de publication et mention de la délivrance du brevet: **25.07.2007**
(21) Numéro de dépôt: 02785521.2
(22) Date de dépôt: 04.10.2002
(51) Int. Cl.: B65B 31/02

(54) **DISPOSITIF D' OPERCULAGE D' EMBALLAGES POUR MACHINE DE CONDITIONNEMENT SOUS ATMOSPHERE CONTROLEE**
VORRICHTUNG ZUM FOLIENVERSCHLIESSEN VON VERPACKUNGEN IN EINER MASCHINE ZUM KONDITIONIEREN UNTER KONTROLLIERTER ATMOSPHÄRE
DEVICE FOR PACKAGING PRODUCTS UNDER CONTROLLED ATMOSPHERE

(30) Priorité: 04.10.2001 FR 0112770
(43) Date de publication de la demande: 30.06.2004
(73) Titulaire: ROSSI, Jean-Pierre, F-93190 Livry-Gargan (FR); ROSSI, Marie-Jose, F-93190 Livry-Gargan (FR)
(72) Inventeur: ROSSI, Jean-Pierre, F-93190 Livry-Gargan (FR); ROSSI, Marie-Jose, F-93190 Livry-Gargan (FR)
(74) Mandataire: Casalonga, Axel
(86) Numéro de dépôt international: PCT/FR2002/003386
(87) Numéro de publication internationale: WO 2003/029081

(56) Documents cités:
- EP-A- 0 314 546
- FR-A- 2 769 289
- US-A- 3 972 153

## Description

La présente invention se rapporte à un dispositif de remplissage et d'operculage pour une machine de conditionnement sous atmosphère contrôlée de produits, plus particulièrement des produits alimentaires solides, rigides ou en morceaux dans des récipients tels que des barquettes, pots et emballages analogues, operculés par un film.

Le conditionnement de produits alimentaires et autres dans de tels emballages operculés est réalisé sur des machines dites "Operculeuses" ou "Thermoformeuses-Operculeuses" selon que les récipients à operculer sont réalisés soit préalablement sur une autre machine, soit par thermoformage par exemple d'une pellicule de matière thermoplastique sur la même machine que celle effectuant l'operculage. Il est souvent nécessaire, notamment lors du conditionnement de produits alimentaires, produits pharmaceutiques ou autres produits périssables ou posant des problèmes, en vue d'une meilleure conservation, protection et/ou hygiène, d'effectuer l'operculage sous vide ou sous atmosphère contrôlée, ce qui implique une extraction de l'air et/ou une injection (ou réinjection) de gaz.

Une solution connue et couramment utilisée consiste à effectuer l'extraction de l'air et/ou l'injection de gaz par des trous pratiqués sur les côtés du film de thermoformage, le long des chaînes d'entraînement. Cette solution permet certes d'établir dans les emballages une atmosphère bien contrôlée, mais entraîne une perte non négligeable de film de thermoformage, ce dernier devant être de largeur nettement supérieure à celle des récipients à operculer, mais ne permet pas de remplir de produits les barquettes dans le poste d'operculage.

D'autres solutions proposées jusqu'à présent à cet effet (voir par exemple les documents US-A-4 162 599. US-A-4 624 099, US-A-5 271 207, WO 96/09210) sont compliquées et onéreuses et ne donnent néanmoins pas entière satisfaction. En particulier, elles ne permettent pas de réaliser au poste d'operculage une étanchéité satisfaisante ou fiable de l'enceinte créée autour du récipient à operculer, notamment au niveau du système d'extraction d'air et/ou d'injection de gaz de balayage entre le film d'operculage et le récipient à operculer et surtout ne permettent pas le remplissage de barquettes directement dans le poste d'operculage.

Pour remédier aux inconvénients concernant l'étanchéité défaillante au niveau du poste d'operculage, le document WO 99/17990 (document sur lequel est basé le préambule de la revendication 1) propose un dispositif d'operculage pour une machine de conditionnement dans des récipients operculés, dispositif qui tout en étant de structure particulièrement simple et fiable, assure une étanchéité parfaite de l'enceinte dans laquelle a lieu le soudage de l'opercule sur le récipient, permettant ainsi la création, dans le récipient operculé, une atmosphère mieux contrôlée que jusqu'à présent et permettant par ailleurs l'introduction de produits fluides (par exemple liquides, pâteux ou en poudre) dans le récipient à l'intérieur du poste de soudage ou d'operculage, avant operculage complet du récipient. Ce dispositif d'operculage, destiné à une machine de conditionnement de produits sous atmosphère contrôlée dans des récipients tels que des barquettes, pots et récipients analogues operculés par un film, comprend une partie supérieure formant cloche munie d'une tête de soudage, et une partie inférieure formant cuve. La partie inférieure reçoit au moins un récipient à operculer et coopère avec la partie supérieure de manière à définir, autour du récipient à operculer, une enceinte dans laquelle du film d'operculage continu préalablement amené sur le récipient est soudé sur le récipient par la tête de soudage de la partie supérieure. La partie supérieure comprend, dans une paroi latérale, sur le côté d'amenée du film d'operculage, une fente de passage pour le film d'operculage, des moyens d'obturation et de blocage à actionnement commandé pour obturer ladite fente et bloquer le film par rapport à la partie supérieure, des moyens d'introduction et/ou d'extraction de fluide (gaz, air), et éventuellement des moyens de remplissage comprenant des becs ou orifices d'introduction de produits fluides (liquides, semi-liquides, pâteux ou en poudre) débouchant à l'intérieur de l'enceinte entre ladite fente et le bord inférieur de ladite paroi.

Il n'est pas prévu, suivant le document WO 99/17990, de remplir les récipients à l'aide de produits autres que fluides au poste d'operculage.

La présente invention vise un dispositif et un procédé pour le conditionnement de produits sous atmosphère contrôlée permettant plus particulièrement le remplissage des récipients, à l'intérieur du poste d'operculage, avec des produits même de consistance non fluide (rigides, solides, en morceaux, etc), ces produits pouvant, de préférence, être préalablement mis sous atmosphère modifiée ou contrôlée.

Ce but est atteint par le dispositif selon la revendication 1 et le procédé selon la revendication 9.

Plus particulièrement, l'invention vise un dispositif de remplissage et d'operculage de tels récipients d'emballages, présentant tous les avantages et caractéristiques du dispositif selon le document WO 99/17990, donc complémentaire de ce dispositif, mais plus performant et possédant une structure mieux adaptée à un procédé industriel de conditionnement et ayant surtout l'avantage de permettre le remplissage des récipients directement à l'intérieur du poste d'operculage, grâce à la possibilité d'introduction, dans l'enceinte entourant le récipient à remplir et à operculer, de tous types de produits, de toute nature, forme, aspect et consistance mais plus particulièrement de produits rigides, solides ou en morceaux, si nécessaire préalablement mis sous atmosphère modifiée ou contrôlée, ces produits pouvant être notamment des produits alimentaires, tels que longes de porcs, volailles, poissons tels que saumons traités ou entiers, pâtés, légumes, etc...

Les avantages de ces moyens d'introduction et de remplissage sont nombreux, puisqu'ils permettent, grâce à l'introduction de tous produits dans les récipients directement dans le poste d'operculage, d'améliorer et assurer la protection et d'augmenter considérablement la durée de conservation des produits alimentaires et l'hygiène, puisque ces produits peuvent désormais, pour certains, de la salle de fabrication, être envoyés, acheminés ou dirigés directement dans le poste d'operculage d'une machine de conditionnement, ou par l'intermédiaire de matériels de dosage, permettant ainsi, en supprimant toutes les sources de contamination, intermédiaires, extérieures et d'environnement, d'éviter, pour certains produits fragiles tels que les yaourts ou certains produits de charcuterie, viandes, poissons, légumes transformés ou pas etc., les salles blanches, les flux laminaires etc...

En se référant aux dessins schématiques annexés, on va décrire ci-après plus en détail un mode de réalisation illustratif et non limitatif d'un dispositif de remplissage et d'operculage conforme à l'invention ; sur les dessins :
les figures 1 et 2 sont des coupes schématiques d'un dispositif d'operculage selon le document WO 99/17990 , et
les figures 3 et 4 sont des coupes schématiques de deux modes de réalisation d'un dispositif conforme à la présente invention, comportant, en plus des moyens déjà illustrés sur les figures 1 et 2, des moyens de remplissage du récipient avec des produits par exemple rigides, directement dans l'enceinte entourant le récipient au poste d'operculage.

Selon les figures 1 et 2, le dispositif d'operculage (1) d'une machine de conditionnement de produits, notamment de produits alimentaires, dans des barquettes thermoformées destinées à être operculées à l'aide d'un film (11), ce dispositif faisant ici partie d'une thermoformeuse-operculeuse, comprend une partie inférieure (2) en forme de cuve, destinée à recevoir une barquette (4) et garnie d'un joint d'étanchéité (18) sur son bord supérieur, et d'une partie supérieure fixe (3) en forme de cloche, comprenant un cadre (8) solidaire d'une plaque de support et entourant une tête de soudage (9) mobile servant à souder le film (11) sur le rebord de la barquette (4).

Le cadre (8) de la partie supérieure (3) du dispositif de soudage est traversé au niveau de sa paroi située du côté d'amenée du film d'operculage (11) par une fente (13) dans laquelle passe le film (11). À la fente (13) est associé un moyen d'obturation et de blocage (14) à actionnement commandé, constitué par exemple par un tuyau en caoutchouc gonflable, monté dans un trou (16) débouchant dans la fente (13) de manière que le tuyau (14, lorsqu'il est gonflé, bloque le film d'operculage (11) dans la fente (13) et obture cette dernière de façon totalement étanche.

Le cadre (8) comporte par ailleurs, dans la même paroi, entre la fente (13) et le bord inférieur de cette paroi, un ou plusieurs orifices ou buses (17, par exemple d'extraction ou d'injection de gaz, débouchant à l'intérieur de l'enceinte (25) délimitée entre les deux parties (1) et (2) ou du cadre (8).

Le dispositif suivant la présente invention, tel qu'illustré par les figures 3 et 4, qui reprend toutes les caractéristiques du dispositif selon les figures 1 et 2, comporte en plus des orifices ou buses (17) qui par leur taille (section) réduite ne peuvent servir qu'à l'extraction et/ou à l'injection de gaz et/ou à l'introduction de produits plus ou moins fluides, au moins un orifice ou buse (17A) de taille (section) plus importante conçu pour permettre le passage de tous produits et notamment de produits plus conséquents, solides, rigides ou en morceaux.

Ces orifices (17A) plus grands, qui peuvent avoir des sections et des formes variées selon les produits qui doivent pouvoir être introduits à travers eux dans la barquette (4) enfermée dans l'enceinte (25) et peuvent être constituées de toutes sortes de matériaux divers, tels que, entre autres, aluminium, acier inoxydable, matière plastique etc.. suivant les applications et les produits à conditionner, peuvent être avantageusement complétés, pour permettre le meilleur acheminement et respect des produits vers le poste d'operculage (dans l'enceinte 25), par des moyens d'introduction et de remplissage manuels ou de préférence automatisés du type sas, pour introduire les produits (26) dans l'enceinte (25) et les déposer dans la barquette (4) sans altérer l'atmosphère contrôlée régnant dans l'enceinte (25). Ces moyens d'introduction et de remplissage peuvent en particulier comporter des moyens de transfert mobiles (20), tels que des chariots sous forme de navettes, montées par exemple de façon basculante, pivotante ou non, et de façon mobile en va-et-vient en translation axiale, sous l'action de vérins ou de moyens moteurs analogues, dans des guides (23) par exemple tubulaires, qui peuvent être munis d'ouvertures (24) de chargement des produits dans les navettes (20) depuis l'extérieur de la machine de conditionnement. Il est à remarquer que selon les figures 3 et 4, les guides (23) pour les navettes (20) peuvent comporter en un ou plusieurs endroits des moyens (22) de mise sous atmosphère modifiée ou contrôlée, indépendants et/ou individuels et/ou centralisés, et les navettes (20) dans lesquelles les produits (26) sont avantageusement supportés par des moyens tels que des grilles peuvent comporter des joints (21) assurant une étanchéité parfaite des navettes dans les guides, ce qui permet d'introduire les produits (26) sous une atmosphère parfaitement contrôlée, par les orifices ou buses (17A), dans l'enceinte (25) et dans les barquettes (4), sans perturber l'atmosphère contrôlée déjà créée dans l'enceinte et donc dans les barquettes grâce aux orifices ou buses (17) pour fluides.

Dans le mode de réalisation suivant la figure 3, on reconnaît un orifice (17A) ménagé dans le cadre (8) sur le même côté que la fente (13) de passage du film (11), à distance au-dessus du bord inférieur du cadre, donc entre ledit bord inférieur et la fente (13) de passage du film (11), et plus précisément entre ledit bord inférieur et l'orifice ou buse (17) pour fluide.

Dans le mode de réalisation selon la figure 4, l'orifice (17A) pour l'introduction du produit à emballer dans la barquette (4) est au contraire constitué par une échancrure qui est ménagée dans le bord inférieur du cadre (8). Cet orifice (17A) vient donc se situer, lorsque le dispositif d'operculage (1) est fermé autour d'une barquette (4), par la montée de la partie inférieure (2) mobile verticalement contre la partie supérieure (3) fixe, directement sur la portion de liaison entre deux barquettes (4) successives.

Il y a lieu de remarquer que dans les modes de réalisation selon l'invention, illustrés par les figures 3 et 4, le dispositif d'operculage (1) ou plus précisément le cadre (8) de la partie supérieure (2) est plus haut que dans le cas du mode de réalisation suivant les figures 1 et 2, du fait de la présence du l'orifice (17A) en dessous de la fente (13) de passage du film (11), cette fente (13) étant ainsi également située plus haut (par rapport à la barquette (4) à operculer à l'aide du film (11). Pour cette raison, selon les cas, il peut alors être judicieux, voire nécessaire de prévoir sur le dispositif d'operculage (1) des moyens permettant le défilement d'une longueur excédentaire de film (11) vers l'intérieur de l'enceinte (25) à travers la fente (13), cette longueur excédentaire de film étant restituée lors de la descente de la tête de soudage (9) sur la barquette (4) ou récipient analogue. Ce défilement d'une longueur excédentaire de film peut se faire, par exemple, par des moyens mécaniques, électriques, pneumatiques, motorisés, par pression, aspiration, soufflage d'air, etc.

## Revendications

1. Dispositif de remplissage et d'operculage d'emballages pour une machine de conditionnement sous atmosphère contrôlée de produits dans des récipients tels que des barquettes, pots et emballages analogues à operculer par un film, pourvu d'une partie supérieure fixe formant cloche (3), munie d'une tête de soudage (9) mobile verticalement, d'une partie inférieure (2) mobile verticalement formant cuve, la partie inférieure recevant au moins un récipient (4) à operculer et coopérant avec la partie supérieure de manière à définir, autour du récipient à operculer, une enceinte (25), d'une ouverture dans l'enceinte située au-dessus du récipient disposé à l'intérieur de l'enceinte, pour amener dans ladite enceinte (25) un film d'operculage continu, ledit film étant ensuite soudé sur le récipient par la tête de soudage de la partie supérieure, de moyens prévus pour obturer ladite ouverture et bloquer le film d'operculage et pour établir une atmosphère contrôlée à l'intérieur de l'enceinte, et des moyens (17) d'introduction et/ou d'extraction débouchant à l'intérieur de l'enceinte (25) en dessous du film (11) d'operculage pour l'introduction et/ou l'extraction de produits fluides, **caractérisé par le fait qu'**il comprend, en outre, des moyens (17A, 20, 23) d'introduction et de remplissage, débouchant à l'intérieur de l'enceinte (25) en dessous des moyens (17) d'introduction et/ou d'extraction et ayant une section plus importante que celle desdits moyens (17) d'introduction et/ou d'extraction, pour l'introduction dans ladite enceinte (25) de produits (26) de consistance non fluide à emballer et le remplissage du récipient (4) contenu dans ladite enceinte, avant soudage du film (11) d'operculage sur le récipient (4), et **par le fait que** les moyens (17A, 20, 23) d'introduction et de remplissage comprennent au moins une navette (20) mobile de façon étanche dans un guide (23), ledit guide (23) comportant des moyens (22) de mise sous atmosphère modifiée ou contrôlée pour permettre une introduction des produits de consistance non fluide dans l'enceinte (25) sans perturber l'atmosphère contrôlée de cette dernière.

2. Dispositif selon la revendication 1, dans lequel la navette (20) comprend des grilles de support des produits de consistance non fluide.

3. Dispositif selon la revendication 1 ou 2, dans lequel la navette (20) comprend des joints (21) pour l'étanchéité de la navette dans le guide (23).

4. Dispositif selon l'une quelconque des revendications précédentes comprenant, en outre, des moyens de défilement de film d'operculage pour amener et accumuler une longueur excédentaire de film d'operculage dans l'enceinte et restituer la longueur excédentaire lors de la descente de la tête de soudage sur le récipient à operculer.

5. Dispositif selon l'une quelconque des revendications précédentes, dans lequel l'ouverture d'amenée du film d'operculage dans l'enceinte est une fente de passage (13) ménagée dans la partie supérieure (3) à distance au-dessus du bord inférieur de cette dernière.

6. Dispositif suivant la revendication 5, comprenant des moyens (14) d'obturation et de blocage à actionnement commandé pour obturer ladite fente et bloquer le film par rapport à la partie supérieure.

7. Dispositif selon l'une quelconque des revendications précédentes, dans lequel la navette (20) est pivotante ou basculante.

8. Dispositif selon l'une quelconque des revendications précédentes, dans lequel le guide (23) comporte au moins une ouverture (24) pour le chargement du produit (26) dans ladite navette (20).

9. Procédé de remplissage et d'operculage d'emballage de produits sous atmosphère contrôlée dans des récipients tels que des barquettes, pots ou emballages analogues à operculer avec un film d'operculage en utilisant le dispositif selon l'une des revendications 1 à 8, **caractérisé par le fait :**
- **qu'**une enceinte entourant un récipient destiné à être rempli et operculé est placée sous atmosphère contrôlée avant l'introduction de produits non fluides dans ladite enceinte,
- **que** les produits non fluides sont introduits dans l'enceinte par une navette mobile de façon étanche dans un guide qui comporte des moyens de mise sous atmosphère contrôlée ou modifiée, et
- **que** les produits non fluides sont introduits à l'intérieur de l'enceinte sous le film d'operculage.

## Claims

1. Device for filling and sealing packages for a machine for packaging products under a controlled atmosphere in containers such as trays, pots and similar packages to be sealed with a film, comprising a stationary upper part forming a bell (3) and provided with a vertically movable welding head (9), and a vertically movable lower part (2) forming a pan, the lower part receiving at least one container (4) to be sealed and interacting with the upper part so as to define, around the container to be sealed, a chamber (25), an opening in the chamber situated above the container arranged inside the chamber, so as to admit a continuous sealing film into the said chamber (25), the said film then being welded to the container by the welding head for the upper part, means provided for closing of the said opening and locking the sealing film and for establishing a controlled atmosphere inside the chamber, and means (17) of introduction and/or of extraction emerging inside the chamber (25) below the sealing film (11) for the introduction and/or the extraction of fluid products, **characterized in that** it furthermore comprises means (17A, 20, 23) of introduction and filling, emerging inside the chamber (25) below the introduction and/or extraction means (17) and having a larger section than that of the said introduction and/or extraction means (17), for introducing products (26) of nonfluid consistency to be packaged into the said chamber (25) and for filling the container (4) contained in the said chamber, before welding the sealing film (11) to the container (4), and **in that** the introduction and filling means (17A, 20, 23) comprise at least one shuttle (20) that can move in a leakproof manner in a guide (23), the said guide (23) comprising means (22) for placing under a modified or controlled atmosphere so as to allow an introduction of the products of nonfluid consistency into the chamber (25) without disturbing the controlled atmosphere of the latter.

2. Device according to Claim 1, in which the shuttle (20) comprises grills for supporting the products of nonfluid consistency.

3. Device according to Claim 1 or 2, in which the shuttle (20) comprises seals (21) for the leakproofing of the shuttle in the guide (23).

4. Device according to any one of the preceding claims, which additionally comprises means for advancing the sealing film in order to supply and accumulate an excess length of sealing film in the chamber and to take up the excess length when the welding head drops onto the container to be sealed.

5. Device according to any one of the preceding claims, in which the opening for supplying the sealing film into the chamber is a through slot (13) made in the upper part (3) at a distance above the lower edge of this part.

6. Device according to claim 5, which comprises controlled-actuation closing and locking means (14) for closing off said slot and locking the film with respect to the upper part.

7. Device according to any one of the preceding claims, in which the shuttle (20) is able to pivot or tilt.

8. Device according to any one of the preceding claims, in which the guide (23) comprises at least one opening (24) for loading the product (26) into said shuttle (20).

9. Method of filling and sealing a package of products under a controlled atmosphere in containers such as trays, pots or similar packages to be sealed with a sealing film using the device according to one of Claims 1 to 8, **characterized in that**:
- a chamber surrounding a container intended to be filled and sealed is placed under a controlled atmosphere before the introduction of nonfluid products into the said chamber,
- the nonfluid products are introduced into the chamber by a shuttle that can move in a leakproof manner in a guide which comprises means for placing under a controlled or modified atmosphere, and
- the nonfluid products are introduced inside the chamber under the sealing film.

## Patentansprüche

1. Vorrichtung zum Füllen und Verschließen von Verpackungen für eine Packmaschine unter kontrollierter Atmosphäre von Produkten in Behältern, wie zum Beispiel Schalen, Töpfen und ähnlichen Verpackungen, die mit einer Folie zu verschließen sind, versehen mit einem stationären oberen Teil, der eine Glocke (3) bildet, die mit einem senkrecht beweglichem Schweißkopf (9) versehen ist, mit einem senkrecht beweglichen unteren Teil (2), der eine Wanne bildet, wobei der untere Teil mindestens einen zu verschließenden Behälter (4) aufnimmt und mit dem oberen Teil zusammenwirkt, um um den zu verschließenden Behälter einen Einschluss (25) zu definieren, eine Öffnung in dem Einschluss, die über dem im Inneren des Einschlusses angeordneten Behälter angeordnet ist, um in den Einschluss (25) eine ununterbrochene Verschlussfolie zu bringen, wobei die Folie dann von dem Schweißkopf des oberen Teils auf den Behälter geschweißt wird, Mittel, die zum Verschließen der Öffnung und Blockieren der Verschlussfolie und zum Erstellen einer kontrollierten Atmosphäre im Inneren des Einschlusses vorgesehen sind, und Mittel (17) zum Einführen und/oder Extrahieren, die in das Innere des Einschlusses (25) unter der Verschlussfolie (11) münden, um fluide Produkte einzuführen und/oder zu extrahieren, **dadurch gekennzeichnet, dass** sie ferner Mittel (17A, 20, 23) zum Einführen und Füllen aufweist, die in das Innere des Einschlusses (25) unter den Mitteln (17) zum Einführen und/oder Extrahieren münden und einen größeren Querschnitt haben als der der Mittel (17) zum Einführen und/oder Extrahieren, um in den Einschluss (25) Produkte (26) mit nicht fluider Konsistenz, die zu verpacken sind, einzuführen und den Behälter (4), der in dem Einschluss enthalten ist, vor dem Schweißen der Verschlussfolie (11) auf den Behälter (4) zu füllen, und **dadurch**, dass die Mittel (17A, 20, 23) zum Einführen und Füllen mindestens einen dicht in einer Führung (23) beweglichen Pendelschieber (20) aufweisen, wobei die Führung (23) Mittel (22) zum Herstellen einer modifizierten oder kontrollierten Atmosphäre aufweist, um ein Einführen der Produkte mit nicht fluider Konsistenz in den Einschluss (25) ohne Stören der kontrollierten Atmosphäre dieses Letzteren zu erlauben.

2. Vorrichtung nach Anspruch 1, bei der der Pendelschieber (20) Traggitter für Produkte mit nicht fluider Konsistenz aufweist.

3. Vorrichtung nach Anspruch 1 oder 2, wobei der Pendelschieber (20) Dichtungen (21) zum Abdichten des Pendelschiebers in der Führung (23) aufweist.

4. Vorrichtung nach einem der vorhergehenden Ansprüche, die ferner Mittel zum Ablaufen von Verschlussfolie aufweist, um eine überschüssige Verschlussfolienlänge in den Einschluss zu bringen und zu sammeln und die überschüssige Länge beim Senken des Schweißkopfes auf den zu verschließenden Behälter wiederzugeben.

5. Vorrichtung nach einem der vorhergehenden Ansprüche, wobei die Öffnung zum Zuführen der Verschlussfolie in den Einschluss ein Durchgangsschlitz (13) ist, der in dem oberen Teil (3) entfernt über dem unteren Rand dieses Letzteren eingerichtet ist.

6. Vorrichtung nach Anspruch 5, die Mittel (14) zum Verschließen und Blockieren mit gesteuerter Betätigung aufweisen, um den Schlitz zu verschließen und die Folie in Bezug auf den oberen Teil zu blockieren.

7. Vorrichtung nach einem der vorhergehenden Ansprüche, bei der der Pendelschieber (20) schwenkend oder kippend ist.

8. Vorrichtung nach einem der vorhergehenden Ansprüche, wobei die Führung (23) mindestens eine Öffnung (24) zum Laden des Produkts (26) in den Pendelschieber (20) aufweist.

9. Verfahren zum Füllen und Verschließen von Produktverpackungen unter kontrollierter Atmosphäre in Behältern, wie zum Beispiel Schalen, Töpfen oder ähnlichen Verpackungen, die mit einer Verschlussfolie unter Einsatz der Vorrichtung nach einem der Ansprüche 1 bis 8 zu verschließen sind, **dadurch gekennzeichnet:**
- **dass** ein Einschluss, der einen Behälter umgibt, der dazu bestimmt ist, gefüllt und verschlossen zu werden, vor dem Einführen nicht fluider Produkte in den Einschluss unter kontrollierte Atmosphäre gesetzt wird,
- **dass** die nicht fluiden Produkte in den Einschluss von einem beweglichen Pendelschieber dicht in einer Führung, die Mittel zum Herstellen einer kontrollierten oder modifizierten Atmosphäre aufweist, eingeführt werden, und
- **dass** die nicht fluiden Produkte in das Innere des Einschlusses unter die Verschlussfolie eingeführt werden.
